# EUROPÄISCHE PATENTSCHRIFT

(11) **EP 3 185 743 B1**
(45) Veröffentlichungstag und Bekanntmachung des Hinweises auf die Patenterteilung: **13.11.2019**
(21) Anmeldenummer: 14758373.6
(22) Anmeldetag: 29.08.2014
(51) Int. Cl.: A47L 1/05, A47L 5/24, A47L 9/02

(54) **SAUGDÜSE UND HARTFLÄCHENABSAUGGERÄT**
VACUUM NOZZLE AND VACUUM CLEANER FOR HARD SURFACES
BUSE D'ASPIRATION ET ASPIRATEUR POUR SURFACES DURES

(43) Veröffentlichungstag der Anmeldung: 05.07.2017
(73) Patentinhaber: Alfred Kärcher SE & Co. KG, 71364 Winnenden (DE)
(72) Erfinder: GRUBER, Bernd, 71549 Auenwald (DE); ZUGER, Jürgen, 70839 Gerlingen (DE); SCHNEIDER, Heiko, 71332 Waiblingen (DE); DIEGEL, Tony, 71397 Leutenbach (DE); BARTEL, Sandra, 74199 Untergruppenbach (DE)
(74) Vertreter: Hoeger, Stellrecht & Partner Patentanwälte mbB
(86) Internationale Anmeldenummer: PCT/EP2014/068425
(87) Internationale Veröffentlichungsnummer: WO 2016/029968

(56) Entgegenhaltungen:
- EP-A2- 1 214 902
- WO-A2-2010/018312
- CN-U- 202 537 394
- DE-A1-102011 000 465
- GB-A- 495 698

## Beschreibung

Die vorliegende Erfindung betrifft eine Saugdüse, insbesondere für ein eine Absaugeinrichtung umfassendes tragbares Hartflächenabsauggerät, welche Saugdüse eine Saugöffnung aufweist, an die sich ein Saugkanal anschließt, dessen der Saugöffnung abgewandtes Saugkanalende mit der Absaugeinrichtung verbindbar ist, wobei zwischen der Saugöffnung und dem Saugkanalende ein Gelenk angeordnet oder ausgebildet ist zum Bewegen der Saugöffnung relativ zum Saugkanalende und wobei eine Blockiereinrichtung vorgesehen ist zum kraft- und/oder formschlüssigen Blockieren des Gelenks in mindestens einer Blockierstellung.

Ferner betrifft die vorliegende Erfindung ein Hartflächenabsauggerät mit einer Absaugeinrichtung und einem mit der Absaugeinrichtung verbundenen oder verbindbaren Saugkanalanschluss, welcher mit einem Saugkanalende eines Saugkanals einer eine Saugöffnung aufweisenden Saugdüse verbunden oder verbindbar ist, wobei zwischen dem Saugkanalanschluss und der Absaugeinrichtung ein Gelenk angeordnet oder ausgebildet ist zum Bewegen des Saugkanalanschlusses relativ zur Absaugeinrichtung und wobei eine Blockiereinrichtung vorgesehen ist zum kraft- und/oder formschlüssigen Blockieren des Gelenks in mindestens einer Blockierstellung.

Hartflächenreinigungsgeräte sind insbesondere in Form von Hartflächenabsauggeräten der eingangs beschriebenen Art bekannt. Diese kommen beispielsweise als sogenannte Fenstersauger zum Einsatz. Insbesondere mit Reinigungsflüssigkeit benetzte Scheiben oder Hartflächen aller Art lassen sich mit derartigen Geräten einfach und schnell streifenfrei reinigen.

Ein Problem bei am Markt verfügbaren Fenstersaugern ist es jedoch, insbesondere vertikale Flächen bodentief mit einer einzigen durchgehenden vertikalen Bewegung des Fenstersaugers von oben bis ganz nach unten abzusaugen. Es ist bislang erforderlich, beim Reinigen bodentiefer Scheiben mit einem beispielsweise aus der WO 2009/086891 A1 bekannten tragbaren Hartflächenabsauggerät die zu reinigende Fläche in Bodennähe durch eine horizontale Bewegung des Hartflächenabsauggeräts parallel zur Fläche mit im Wesentlichen vertikal ausgerichteter Absaugöffnung abzusaugen.

Aus der WO 2010/018312 A2 ist ein Reinigungsgerät für glatte Oberflächen bekannt. Die EP 1 214 902 A2 beschreibt eine Düse für einen Staubsauger. In der DE 10 2011 000 465 A1 ist eine Rastverbindung zwischen einem Staubsauger und einem Staubsauger-Vorsatzgerät offenbart. Ferner betrifft die GB 495,698 rohrförmige Kupplungsvorrichtungen. Ein weiteres Reinigungsgerät ist aus der CN 202 537 394 U bekannt.

Es ist daher eine Aufgabe der vorliegenden Erfindung, eine Saugdüse und ein Hartflächenabsauggerät der eingangs beschriebenen Art so zu verbessern, dass insbesondere eine Handhabung derselben bei der Reinigung von Hartflächen verbessert wird.

Diese Aufgabe wird bei einer Saugdüse der eingangs beschriebenen Art erfindungsgemäß dadurch gelöst, dass das Gelenk mindestens eine Schwenkachse definiert, dass das Gelenk erste und zweite, miteinander in Eingriff stehende und zusammenwirkende Gelenkelemente umfasst, die in einer Verstellstellung relativ zueinander um die mindestens eine Schwenkachse verschwenkbar sind, dass die Blockiereinrichtung einen Verriegelungsmechanismus umfasst mit ersten und zweiten Verriegelungselementen, welche in mindestens einer Verriegelungsstellung in Eingriff stehen und in der Verstellstellung außer Eingriff stehen, dass die ersten und zweiten Verriegelungselemente einerseits dem ersten Gelenkelement und andererseits dem zweiten Gelenkelement zugeordnet sind und dass in der mindestens einen Verriegelungsstellung die ersten und zweiten Gelenkelemente unbeweglich aneinander gehalten sind, dass der Verriegelungsmechanismus mindestens ein vorspannendes Element umfasst, welches die ersten und zweiten Verriegelungselemente in einer Grundstellung des Verriegelungsmechanismus in der Verriegelungsstellung hält, und dass das vorspannende Element am ersten oder zweiten Gelenkelement oder am ersten oder zweiten Verriegelungselement angeordnet oder ausgebildet ist.

Die erfindungsgemäß vorgeschlagene Weiterbildung bekannter Saugdüsen ermöglicht es insbesondere, eine Ausrichtung beziehungsweise Orientierung der Saugöffnung relativ zum Saugkanalende mittels des Gelenks zu verändern. Ist die Saugdüse mit einem Hartflächenabsauggerät, welches insbesondere tragbar ausgebildet sein kann, gekoppelt, kann so die Saugöffnung aufgrund des Gelenks relativ zum Gehäuse entsprechend der Ausgestaltung des Gelenks in ihrer Ausrichtung geändert werden. Beispielsweise kann das Gelenk eine Dreh- oder Schwenkachse definieren, so dass die Saugöffnung und das Hartflächenabsauggerät relativ zueinander um die Dreh- oder Schwenkachse zu verdrehen oder zu verschwenken sind. So ist es insbesondere möglich, die Saugdüse mit der Saugöffnung in einer bestimmten Richtung zu bewegen, wobei jedoch das Hartflächenabsauggerät beziehungsweise das Gehäuse desselben um die Dreh- oder Schwenkachse verschwenkt werden kann, so dass es insbesondere im bodennahen Bereich vertikaler Hartflächen weggeschwenkt werden kann. Dies gestattet es insbesondere, ein bodentiefes Fenster in einem Zug von oben nach unten zum Reinigen streifenfrei abzusaugen. Die ferner vorgesehene Blockiereinrichtung ermöglicht es insbesondere, eine Beweglichkeit des Gelenks quasi auszuschalten. So ist es insbesondere möglich, dass ein Benutzer ein Hartflächenabsauggerät mit der erfindungsgemäß vorgeschlagenen Saugdüse benutzt wie ein herkömmliches, beispielsweise aus der WO 2009/086891 A1 bekanntes Hartflächenabsauggerät, bei Bedarf jedoch die Blockiereinrichtung deaktiviert, um eine Blockade des Gelenks aufzuheben, so dass dieses in gewünschter Weise bewegt werden kann. Um die Handhabung des Hartflächenabsauggeräts und der Saugdüse weiter zu verbessern, kann die Blockiereinrichtung auch derart ausgebildet sein, dass sie mehr als nur eine Blockierstellung definiert, beispielsweise zwei, drei, vier, fünf oder noch mehr Blockierstellungen. So kann ein Benutzer des Hartflächenabsauggeräts eine Orientierung der Saugöffnung relativ zum Gehäuse des Hartflächenabsauggeräts derart einstellen und temporär oder dauerhaft fixieren, wie es für seine individuelle Arbeitsweise, die beispielsweise von einer Größe und Reichweite des Benutzers sowie davon abhängen kann, wie kräftig er ist, optimal ist. Gemäß der Erfindung ist vorgesehen, dass die Blockiereinrichtung einen Verriegelungsmechanismus umfasst mit ersten und zweiten Verriegelungselementen, welche in mindestens einer Verriegelungsstellung in Eingriff stehen, insbesondere formschlüssig, und in der Verstellstellung außer Eingriff stehen, dass die ersten und zweiten Verriegelungselemente einerseits dem ersten Gelenkelement und andererseits dem zweiten Gelenkelement zugeordnet sind und dass in der mindestens einen Verriegelungsstellung die ersten und zweiten Gelenkelemente unbeweglich aneinander gehalten sind. Der Verriegelungsmechanismus ermöglicht es insbesondere, das Gelenk in mindestens einer Verriegelungsstellung in definierter Weise zu blockieren. Es können insbesondere auch zwei, drei, vier oder mehr Verriegelungsstellungen durch den Verriegelungsmechanismus definiert werden. Dies kann insbesondere über die konstruktive Gestaltung der ersten und zweiten Verriegelungselemente erreicht werden. Der Verriegelungsmechanismus ermöglicht es einem Benutzer insbesondere, das Gelenk an der Saugdüse oder am Hartflächenabsauggerät wieder vollständig freizugeben, so dass eine durch das Gelenk vorgegebene Beweglichkeit ermöglicht wird, oder das Gelenk temporär oder dauerhaft zu blockieren, insbesondere durch die in Eingriff stehenden ersten und zweiten Verriegelungselemente zu verriegeln. Vorteilhaft ist es, dass der Verriegelungsmechanismus mindestens ein vorspannendes Element umfasst, welches die ersten und zweiten Verriegelungselemente in einer Grundstellung des Verriegelungsmechanismus in der Verriegelungsstellung hält. Das mindestens eine vorspannende Element kann beispielsweise einen Teil einer Vorspanneinrichtung bilden, die genau dem beschriebenen Zweck dient. Durch das mindestens eine vorspannende Element wird insbesondere erreicht, dass die zusammenwirkenden Gelenkelemente nicht unabsichtlich relativ zueinander bewegt werden können. Ein besonders kompakter Aufbau der Saugdüse beziehungsweise des Hartflächenabsauggeräts wird dadurch erreicht, dass das vorspannende Element am ersten oder zweiten Gelenkelement oder am ersten oder zweiten Verriegelungselement angeordnet oder ausgebildet ist. Insbesondere kann das vorspannende Element einstückig mit dem ersten oder zweiten Gelenkelement oder dem ersten oder zweiten Verriegelungselement ausgebildet sein. Beispielsweise kann eine einstückige Ausbildung auf einfache Weise durch Herstellung der jeweiligen Teile mittels eines Kunststoffspritzverfahrens erreicht werden.

Vorteilhaft ist es, wenn die Saugdüse eine Abstreiflippe und eine Stützlippe umfasst, welche Abstreiflippe und welche Stützlippe zwischen sich die Saugöffnung definieren. Insbesondere sind die Abstreiflippe und die Stützlippe flexibel und/oder elastisch ausgebildet. Die Abstreiflippe und die Stützlippe ermöglichen insbesondere eine optimale Abdichtung der Saugdüse relativ zur abzusaugenden Hartfläche, um zwischen der Abstreiflippe und der Stützlippe auf der abzusaugenden Hartfläche befindliche Reinigungsflüssigkeit mit einer möglichst geringen Saugleistung absaugen zu können. Dies ist insbesondere für tragbare, durch eine Batterie mit elektrischer Energie versorgte, netzunabhängige Hartflächenabsauggeräte vorteilhaft, da so beispielsweise eine Einsatzzeit der Geräte optimiert werden kann.

Günstig ist es, wenn die Saugdüse eine Stützlippenaufnahme für die Stützlippe und/oder eine Abstreiflippenaufnahme für die Abstreiflippe umfasst und wenn das Gelenk im Bereich der Stützlippenaufnahme und/oder der Abstreiflippenaufnahme angeordnet oder ausgebildet ist. Auf diese Weise lässt sich eine besonders kompakte Saugdüse ausbilden. Die Handhabung des Hartflächenabsauggeräts ändert sich für einen Benutzer so praktisch nicht. Auch die Konstruktion des Geräts kann im Wesentlichen gleichbleiben. Das Gelenk wird möglichst nah an der Saugöffnung angeordnet oder ausgebildet, so dass keine starke Verformung der Abstreiflippe und der Stützlippe erforderlich ist, um gegenüber einer Abstreiflippenkante der Abstreiflippe sowie einer Stützlippenkante der Stützlippe das Gehäuse des Hartflächenabsauggeräts signifikant zu verschwenken, um Hindernissen, beispielsweise einem Boden bei der Reinigung bodentiefer Fenster, ausweichen zu können.

Die eingangs gestellte Aufgabe wird ferner bei einem Hartflächenabsauggerät der eingangs beschriebenen Art erfindungsgemäß dadurch gelöst, dass das Gelenk mindestens eine Schwenkachse definiert, dass das Gelenk erste und zweite, miteinander in Eingriff stehende und zusammenwirkende Gelenkelemente umfasst, die in einer Verstellstellung relativ zueinander um die mindestens eine Schwenkachse verschwenkbar sind, dass die Blockiereinrichtung einen Verriegelungsmechanismus umfasst mit ersten und zweiten Verriegelungselementen, welche in mindestens einer Verriegelungsstellung in Eingriff stehen und in der Verstellstellung außer Eingriff stehen, dass die ersten und zweiten Verriegelungselemente einerseits dem ersten Gelenkelement und andererseits dem zweiten Gelenkelement zugeordnet sind und dass in der mindestens einen Verriegelungsstellung die ersten und zweiten Gelenkelemente unbeweglich aneinander gehalten sind, dass der Verriegelungsmechanismus mindestens ein vorspannendes Element umfasst, welches die ersten und zweiten Verriegelungselemente in einer Grundstellung des Verriegelungsmechanismus in der Verriegelungsstellung hält, und dass das vorspannende Element am ersten oder zweiten Gelenkelement oder am ersten oder zweiten Verriegelungselement angeordnet oder ausgebildet ist.

Wie bereits oben im Zusammenhang mit der vorgeschlagenen Weiterbildung einer Saugdüse beschrieben, ermöglicht ein derart weitergebildetes Hartflächenabsauggerät eine Änderung der Orientierung zwischen dem Saugkanalanschluss und der Absaugeinrichtung. Die Absaugeinrichtung kann beispielsweise in einem Gehäuse des Hartflächenabsauggeräts angeordnet sein, so dass der Saugkanalanschluss relativ zum Gehäuse mittels des Gelenks in seiner Orientierung geändert werden kann. Ein derart ausgebildetes Hartflächenabsauggerät ermöglicht es zudem, herkömmliche Saugdüsen in unveränderter Form mit dem Hartflächenabsauggerät zu koppeln und eine Orientierung der Saugdüse, die insbesondere unbeweglich mit dem Saugkanalanschluss gekoppelt werden kann, relativ zur Absaugeinrichtung und insbesondere zum Gehäuse des Hartflächenabsauggeräts zu bewegen. So kann in Reinigungssituationen, in denen das Gehäuse des Hartflächenabsauggeräts das Absaugen behindern würde, das Gehäuse relativ zur Saugdüse beispielsweise weggeschwenkt werden, um so zum Beispiel bei bodentiefen Fenstern eine optimale Absaugung bis zum Boden zu ermöglichen bei unter einem gleichbleibenden Winkel zur Hartfläche ausgerichteter Saugdüse. Mit der Blockiereinrichtung können wie oben im Zusammenhang mit der weitergebildeten Saugdüse bereits beschrieben, eine Blockierstellung oder aber auch mehrere Blockierstellungen definiert werden, um eine Beweglichkeit des Gelenks ganz oder teilweise einzuschränken. Gemäß der Erfindung ist vorgesehen, dass die Blockiereinrichtung einen Verriegelungsmechanismus umfasst mit ersten und zweiten Verriegelungselementen, welche in mindestens einer Verriegelungsstellung in Eingriff stehen, insbesondere formschlüssig, und in der Verstellstellung außer Eingriff stehen, dass die ersten und zweiten Verriegelungselemente einerseits dem ersten Gelenkelement und andererseits dem zweiten Gelenkelement zugeordnet sind und dass in der mindestens einen Verriegelungsstellung die ersten und zweiten Gelenkelemente unbeweglich aneinander gehalten sind. Der Verriegelungsmechanismus ermöglicht es insbesondere, das Gelenk in mindestens einer Verriegelungsstellung in definierter Weise zu blockieren. Es können insbesondere auch zwei, drei, vier oder mehr Verriegelungsstellungen durch den Verriegelungsmechanismus definiert werden. Dies kann insbesondere über die konstruktive Gestaltung der ersten und zweiten Verriegelungselemente erreicht werden. Der Verriegelungsmechanismus ermöglicht es einem Benutzer insbesondere, das Gelenk an der Saugdüse oder am Hartflächenabsauggerät wieder vollständig freizugeben, so dass eine durch das Gelenk vorgegebene Beweglichkeit ermöglicht wird, oder das Gelenk temporär oder dauerhaft zu blockieren, insbesondere durch die in Eingriff stehenden ersten und zweiten Verriegelungselemente zu verriegeln. Vorteilhaft ist es, dass der Verriegelungsmechanismus mindestens ein vorspannendes Element umfasst, welches die ersten und zweiten Verriegelungselemente in einer Grundstellung des Verriegelungsmechanismus in der Verriegelungsstellung hält. Das mindestens eine vorspannende Element kann beispielsweise einen Teil einer Vorspanneinrichtung bilden, die genau dem beschriebenen Zweck dient. Durch das mindestens eine vorspannende Element wird insbesondere erreicht, dass die zusammenwirkenden Gelenkelemente nicht unabsichtlich relativ zueinander bewegt werden können. Ein besonders kompakter Aufbau der Saugdüse beziehungsweise des Hartflächenabsauggeräts wird dadurch erreicht, dass das vorspannende Element am ersten oder zweiten Gelenkelement oder am ersten oder zweiten Verriegelungselement angeordnet oder ausgebildet ist. Insbesondere kann das vorspannende Element einstückig mit dem ersten oder zweiten Gelenkelement oder dem ersten oder zweiten Verriegelungselement ausgebildet sein. Beispielsweise kann eine einstückige Ausbildung auf einfache Weise durch Herstellung der jeweiligen Teile mittels eines Kunststoffspritzverfahrens erreicht werden.

Vorzugsweise weist das Hartflächenabsauggerät eine Saugdüse auf mit einer Saugöffnung, an welche sich ein Saugkanal anschließt, dessen der Saugöffnung abgewandtes Saugkanalende mit dem Saugkanalanschluss verbunden oder verbindbar ist. Insbesondere kann die Saugdüse lösbar verbindbar mit dem Hartflächenabsauggerät oder einem Gehäuse desselben ausgebildet sein, um unterschiedlich breite Saugdüsen zum Absaugen von Hartflächen verwenden zu können. Auch beschädigte Saugdüsen können dann einfach ausgetauscht werden.

Vorteilhaft ist es, wenn die Saugdüse eine Abstreiflippe mit einer Abstreiflippenkante und eine Stützlippe mit einer Stützlippenkante umfasst und wenn die Abstreiflippe und die Stützlippe zwischen sich die Saugöffnung definieren. Die Abstreiflippe und die Stützlippe ermöglichen eine optimale Abdichtung der Saugdüse relativ zur Hartfläche, um Reinigungsflüssigkeit zwischen der Abstreiflippe und der Stützlippe auf der abzusaugenden Hartfläche mit einer möglichst geringen Saugleistung absaugen zu können. Insbesondere für tragbare, netzunabhängige Geräte ist dies vorteilhaft zur Steigerung einer Einsatzzeit.

Günstigerweise umfasst das Hartflächenabsauggerät ein Gehäuse, in welchem die Absaugeinrichtung angeordnet oder ausgebildet ist, wobei die Saugdüse in einer Arbeitsstellung mit dem Gehäuse gekoppelt und in einer Trennstellung vom Gehäuse getrennt ist. Das Gehäuse kann insbesondere ergonomisch ausgebildet werden zur optimierten Handhabung des Hartflächenabsauggeräts. Beispielsweise kann am Gehäuse ein Handgriff zum Halten und Führen des Hartflächenabsauggeräts vorgesehen sein.

Zur optimalen Absaugung von mit Reinigungsflüssigkeit benetzten Hartflächen ist es vorteilhaft, wenn die Saugöffnung mindestens abschnittsweise geradlinig oder gekrümmt ausgebildet ist. Beispielsweise kann die Saugöffnung an eine Krümmung einer Hartfläche angepasst gekrümmt ausgebildet sein.

Vorteilhaft ist es, wenn das Gelenk mindestens eine Schwenkachse definiert. So können die über das Gelenk miteinander gekoppelten Teile der Saugdüse beziehungsweise des Hartflächenabsauggeräts relativ zueinander um die mindestens eine Schwenkachse verschwenkt werden. Beispielsweise kann das Gelenk auch mehrere Schwenkachsen definieren, die quer zueinander verlaufen.

Günstigerweise verläuft die mindestens eine Schwenkachse parallel oder quer zur Saugöffnung. Insbesondere kann sie senkrecht zur Saugöffnung verlaufen. Wenn die Schwenkachse parallel zur Saugöffnung verläuft, kann sie insbesondere auch parallel zur Abstreiflippe und/oder parallel zur Stützlippe verlaufen, so dass eine intuitive Bedienung des Hartflächenabsauggeräts für den Benutzer ermöglicht wird. Eine Schwenkachse quer zur Saugöffnung, also unter einem beliebigen Winkel, insbesondere 90°, jedoch nicht parallel, zur Saugöffnung, ermöglicht es insbesondere, die Saugdüse beispielsweise in vertikaler Richtung von oben nach unten an einer vertikalen Hartfläche entlang zu bewegen, wobei jedoch das Hartflächenabsauggerät beziehungsweise ein Gehäuse desselben um die Schwenkachse verschwenkt werden können, so dass das Hartflächenabsauggerät im Wesentlichen eine Stellung einnimmt, wie es beim horizontalen Absaugen mit aus dem Stand der Technik bekannten Hartflächenabsauggeräten der Fall ist. Durch die Verschwenkbarkeit der Saugdüse und des Hartflächenabsauggeräts um eine quer zur Saugöffnung verlaufende Dreh- oder Schwenkachse, kann so eine vertikale Hartfläche, beispielsweise ein bodentiefes Fenster, in einem Zug von oben nach unten zum Reinigen streifenfrei abgesaugt werden.

Eine besonders flexible Ausrichtung zwischen dem Hartflächenabsauggerät und der Saugdüse kann erreicht werden, wenn das Gelenk in Form eines Kugelgelenks ausgebildet ist.

Ferner ist es vorteilhaft, wenn das Gelenk ein Schwenklager umfasst. Das Schwenklager kann beispielsweise eine einzige Schwenkachse definieren oder aber auch mehrere Schwenkachsen. Insbesondere kann das Schwenklager in Form eines Kugelgelenklagers ausgebildet sein.

Vorteilhaft ist es, wenn das Gelenk erste und zweite, miteinander in Eingriff stehende und zusammenwirkende Gelenkelemente umfasst, die in einer Verstellstellung relativ zueinander um die mindestens eine Schwenkachse verschwenkbar sind. Durch die beiden Gelenkelemente lässt sich auf einfache Weise ein Gelenk ausbilden, und zwar je nach Ausgestaltung der Gelenkelemente beispielsweise als Kugelgelenk oder als reines, eine einzige Schwenkachse definierendes Schwenkgelenk.

Auf besonders einfache Weise lässt sich das Gelenk verriegeln, wenn der Verriegelungsmechanismus in Form eines Rastverstellmechanismus ausgebildet ist mit ersten und zweiten Rastelementen, welche die ersten und zweiten Verriegelungselemente bilden. Die Rastelemente können insbesondere derart ausgebildet sein, dass sie formschlüssig ineinandergreifen und nur durch ein aktives Lösen, also ein aktives außer Eingriff bringen, den Rastverstellmechanismus deaktivieren können zum Bewegen des Gelenks. Alternativ können die ersten und zweiten Rastelemente auch derart ausgebildet sein, dass sie durch Beaufschlagen eines gewissen Drehmoments um eine Schwenkachse des Gelenks außer Eingriff bringbar sind und gegebenenfalls in einer weiteren Raststellung selbständig wieder in Eingriff gelangen.

Günstigerweise umfassen die ersten und zweiten Rastelemente mindestens eine mindestens einen Rastzahn aufweisende Zahnreihe. Beispielsweise kann die Zahl der Rastzähne der Zahnreihe die Zahl der möglichen Raststellungen definieren. Insbesondere können auch die ersten und zweiten Rastelemente in Form von Zahnreihen mit zwei oder mehr Rastzähnen ausgebildet sein.

Vorzugsweise sind die ersten und zweiten Verriegelungselemente entgegen der Wirkung des vorspannenden Elements von der Verriegelungsstellung in die Verstellstellung überführbar. Durch diese Ausgestaltung ist es insbesondere nicht oder nur schwer möglich, die ersten und zweiten Verriegelungselemente unbeabsichtigt außer Eingriff zu bringen. Hier muss entgegen einer vom vorspannenden Element ausgeübten Kraft das eine Verriegelungselement relativ zum anderen Verriegelungselement bewegt werden, um sie außer Eingriff zu bringen.

Besonders einfach herstellen lässt sich die Saugdüse beziehungsweise das Hartflächenabsauggerät, wenn das vorspannende Element in Form einer Feder ausgebildet ist, insbesondere kann die Feder in Form einer Blattfeder oder Schraubenfeder ausgebildet sein.

Ferner kann es vorteilhaft sein, wenn die Blockiereinrichtung einen Klemmmechanismus umfasst mit ersten und zweiten Klemmelementen, welche miteinander zusammenwirken, um eine zur Verstellung des Gelenks erforderliche Verstellkraft vorzugeben. Der Klemmmechanismus macht es also insbesondere möglich, das Gelenk kraftschlüssig zu blockieren oder es komplett freizugeben. Ferner ist es mit dem Klemmmechanismus auch möglich, eine Verstellung des Gelenks entgegen einer vom Klemmmechanismus definierten Klemmkraft zu erreichen. Je nachdem, wie stark die ersten und zweiten Klemmelemente miteinander zusammenwirken, also beispielsweise gegeneinander gedrückt werden, kann so eine Verstellkraft zum Bewegen des Gelenks variieren und prinzipiell stufenlos eingestellt werden.

Um eine einfache Verstellung des Klemmmechanismus zu ermöglichen, ist es vorteilhaft, wenn die ersten und zweiten Klemmelemente relativ zueinander bewegbar angeordnet oder ausgebildet sind. Beispielsweise können sie verschiebbar und/oder verschwenkbar angeordnet sein.

Gemäß einer weiteren bevorzugten Ausführungsform der Erfindung kann vorgesehen sein, dass eine zwischen den ersten und zweiten Klemmelementen wirkende Klemmkraft in definierten Schritten oder stufenlos veränderbar ist. So kann eine Verstellung des Gelenks in unterschiedlichen Kraftstufen erreicht oder mit praktisch beliebigen Stellkräften vorgegeben werden.

Vorteilhaft ist es, wenn die ersten und zweiten Klemmelemente in mindestens einer Klemmstellung derart in Eingriff stehen und zusammenwirken, dass die ersten und zweiten Gelenkelemente relativ zueinander unbeweglich aneinander gehalten sind. Auf diese Weise lässt sich das Gelenk der Saugdüse beziehungsweise das Hartflächenabsauggeräts vollständig blockieren.

Günstig ist es, wenn die ersten und zweiten Klemmelemente in der Verstellstellung des Gelenks derart zusammenwirken, dass die ersten und zweiten Gelenkelemente relativ zueinander bewegbar sind entgegen einer Klemmkraftwirkung der ersten und zweiten Klemmelemente, und/oder wenn die ersten und zweiten Klemmelemente in der Verstellstellung außer Eingriff stehen. Wenn die Klemmelemente in der Verstellstellung außer Eingriff stehen, kann eine Bewegung des Gelenks erreicht werden nur entgegen einer herrschenden Reibungskraft zwischen den Gelenkelementen. Um die Verstellung des Gelenks zu erschweren, können die Klemmelemente in der Verstellstellung zusammenwirken, so dass die ersten und zweiten Gelenkelemente nur entgegen der wirkenden Klemmkraft relativ zueinander bewegt werden können.

Vorteilhafterweise umfasst der Klemmmechanismus mindestens ein vorspannendes Element, welches die ersten und zweiten Klemmelemente in einer Grundstellung des Klemmmechanismus in der mindestens einen Klemmstellung hält. Das mindestens eine vorspannende Element wirkt somit insbesondere derart, dass die ersten und zweiten Klemmelemente miteinander zusammenwirken und eine Klemmstellung einnehmen. Eine Klemmkraft wird somit direkt oder proportional zur vom vorspannenden Element ausgeübten Vorspannkraft definiert.

Günstig ist es, wenn die ersten und zweiten Klemmelemente entgegen der Wirkung des vorspannenden Elements von der Klemmstellung in die Verstellstellung überführbar sind. Der Klemmmechanismus kann somit ganz oder teilweise deaktiviert werden, wenn die ersten und zweiten Klemmelemente entgegen der Wirkung des vorspannenden Elements relativ zueinander bewegt werden. Teilweise deaktivieren bedeutet insbesondere, dass eine Klemmkraft zwischen den ersten und zweiten Klemmelementen verringert wird.

Vorteilhaft ist es, wenn das vorspannende Element am ersten oder zweiten Gelenkelement oder am ersten oder zweiten Klemmelement angeordnet oder ausgebildet ist. Insbesondere kann das vorspannende Element einstückig mit dem ersten oder zweiten Gelenkelement oder mit dem ersten oder zweiten Klemmelement ausgebildet sein. Insbesondere kann eine Herstellung vereinfacht werden, wenn das vorspannende Element einstückig mit einem der Gelenkelemente oder einem der Klemmelemente ausgebildet ist, beispielsweise durch Spritzgießen aus einem Kunststoff.

Eine kompakte Ausbildung der Saugdüse beziehungsweise des Hartflächenabsauggeräts kann insbesondere dadurch erreicht werden, wenn das vorspannende Element in Form einer Feder ausgebildet ist. Vorzugsweise ist die Feder in Form einer Blattfeder oder einer Schraubenfeder ausgebildet.

Gemäß einer weiteren bevorzugten Ausführungsform der Erfindung kann vorgesehen sein, dass die Saugdüse beziehungsweise das Hartflächenabsauggerät eine Antiblockiereinrichtung zum Deaktivieren der Blockiereinrichtung in einer Deaktivierungsstellung umfasst. Die Antiblockiereinrichtung ermöglicht es insbesondere, die Blockiereinrichtung vollständig zu deaktivieren. Sie ist dann zwar vorhanden, übt jedoch keine Funktion aus. Mit der Antiblockiereinrichtung kann somit dauerhaft die Blockiereinrichtung deaktiviert werden. Dies kann vorteilhaft sein, wenn eine dauerhafte Beweglichkeit des Gelenks gewünscht wird.

Ferner kann es vorteilhaft sein, wenn die Antiblockiereinrichtung von der Deaktivierungsstellung in eine Aktivierungsstellung bringbar ist zum Aktivieren der Blockiereinrichtung. Insbesondere bedeutet dies, dass die Antiblockiereinrichtung die Blockiereinrichtung quasi einschalten kann, wenn sie in eine Aktivierungsstellung gebracht wird. Ein Benutzer kann dann insbesondere übergeordnet auswählen, ob die Blockiereinrichtung genutzt oder nicht genutzt werden soll.

Vorzugsweise umfasst die Antiblockiereinrichtung mindestens ein Antiblockierelement zum Deaktivieren der Blockiereinrichtung in der Deaktivierungsstellung. Mit dem mindestens einen Antiblockierelement kann die Blockiereinrichtung insbesondere auf einfache Weise deaktiviert werden, indem die Antiblockiereinrichtung in die Deaktivierungsstellung überführt wird.

Günstigerweise ist das mindestens eine Antiblockierelement von der Deaktivierungsstellung in die Aktivierungsstellung bringbar zum Aktivieren der Blockiereinrichtung. Auf diese Weise kann mit dem mindestens einen Antiblockierelement die Blockiereinrichtung quasi wieder eingeschaltet werden.

Auf besonders Weise handhaben lassen sich die Saugdüse beziehungsweise das Hartflächenabsauggerät, wenn das mindestens eine Antiblockierelement bewegbar an de Saugdüse oder am Hartflächenabsauggerät angeordnet oder ausgebildet ist. Insbesondere kann das mindestens eine Antiblockierelement verschieb- und/oder verschwenkbar angeordnet oder ausgebildet sein. Zum Aktivieren oder Deaktivieren der Blockiereinrichtung ist es somit insbesondere nur erforderlich, das mindestens eine Antiblockierelement zu bewegen, beispielsweise zu verschieben und/oder zu verschwenken.

Gemäß einer weiteren bevorzugten Ausführungsform der Erfindung kann vorgesehen sein, dass das mindestens eine Antiblockierelement mit einem der Verriegelungselemente und/oder mit einem der Klemmelemente und/oder mit einem der vorspannenden Elemente zusammenwirkend angeordnet oder ausgebildet ist, um die ersten und zweiten Verriegelungselemente und/oder die ersten und zweiten Klemmelemente in der Antiblockierstellung außer Eingriff zu halten. Diese Ausgestaltung ermöglicht einen besonders kompakten Aufbau der Saugdüse beziehungsweise des Hartflächenabsauggeräts. Insbesondere ist es so möglich, das mindestens eine Antiblockierelement direkt mit den von der Blockiereinrichtung umfassten Elementen in Kontakt zu bringen. Beispielsweise kann das Antiblockierelement auch entgegen der Wirkung eines vorspannenden Elements in der Blockierstellung und/oder in der Aktivierungsstellung gehalten werden. Insbesondere kann als vorspannendes Element das vorspannende Element des Verriegelungsmechanismus oder das vorspannende Element des Klemmmechanismus genutzt werden.

Für die Handhabung der Saugdüse beziehungsweise des Hartflächenabsauggeräts ist es günstig, wenn die Blockiereinrichtung mindestens ein Betätigungselement umfasst zum Überführen der Blockiereinrichtung von der mindestens einen Blockierstellung in die Verstellstellung, in welcher das Gelenk beweglich ist. Eine Bedienperson kann so durch Betätigen des mindestens einen Betätigungselements, beispielsweise durch Drücken desselben, die Blockiereinrichtung von der mindestens einen Blockierstellung in die Verstellstellung beziehungsweise eine Lösestellung überführen, das Gelenk bewegen und dann das mindestens eine Betätigungselement nicht mehr betätigen oder freigeben, um die Blockiereinrichtung wieder in eine Blockierstellung zu überführen. Mit entsprechend angeordneten vorspannenden Elementen kann dies automatisch erfolgen.

Vorteilhaft ist es, wenn das mindestens eine Betätigungselement mit einem der Verriegelungselemente und/oder mit einem der Klemmelemente und/oder mit einem der vorspannenden Elemente zusammenwirkend angeordnet oder ausgebildet ist, um die ersten und zweiten Verriegelungselemente und/oder die ersten und zweiten Klemmelemente infolge einer Betätigung außer Eingriff zu bringen. Durch eine Betätigung des mindestens einen Betätigungselements kann also direkt auf die Verriegelungselemente, die Klemmelemente oder die vorspannenden Elemente der Saugdüse beziehungsweise des Hartflächenabsauggeräts eingewirkt werden, um eine Blockade des Gelenks aufzuheben und um dieses bewegen zu können.

Ferner ist es günstig, wenn das Hartflächenabsauggerät in Form eines Fenstersaugers ausgebildet ist. Insbesondere kann das Hartflächenabsauggerät tragbar und/oder netzunabhängig ausgebildet sein. So lassen sich Hartflächen insbesondere ohne lästige Kabel einfach und wirkungsvoll reinigen.

Die nachfolgende Beschreibung bevorzugter Ausführungsformen der Erfindung dient im Zusammenhang mit den Zeichnungen der näheren Erläuterung. Es zeigen:
- Figur 1:: eine perspektivische Darstellung eines Hartflächenabsauggeräts;
- Figur 2:: eine perspektivische Ansicht eines ersten Ausführungsbeispiels einer Saugdüse;
- Figur 3:: eine Explosionsdarstellung der in Figur 2 dargestellten Saugdüse;
- Figur 4:: eine teilweise Explosionsdarstellung der Anordnung aus Figur 3 im Wesentlichen in entgegengesetzter Richtung;
- Figur 5:: eine Schnittansicht längs Linie 5-5 in Figur 4;
- Figur 6:: eine Ansicht ähnlich Figur 5, in welcher die Saugdüse eine zweite Blockierstellung einnimmt;
- Figur 7:: eine Ansicht ähnlich Figur 6 mit dauerhaft deaktivierter Blockiereinrichtung mittels einer Antiblockiereinrichtung, welche eine Deaktivierungsstellung einnimmt;
- Figur 8:: eine teilweise geschnittene, perspektivische Ansicht eines Antiblockierelements und eines Teils des Gehäuses der Saugdüse; und
- Figur 9:: eine teilweise geschnittene Seitenansicht der Saugdüse mit dem Antiblockierelement in der Aktivierungsstellung.

In Figur 1 ist schematisch ein tragbares Hartflächenreinigungsgerät 10 dargestellt, und zwar insbesondere in Form eines als tragbares, netzunabhängig betreibbares Handgerät ausgebildeten Hartflächenabsauggeräts 12, mit welchem Flüssigkeit von einer Hartfläche, beispielsweise Wasser von einer Fensterscheibe, abgesaugt werden kann. Das Hartflächenabsauggerät 12 kann von einem Benutzer mit einer Hand an einem Griff 14 desselben gehalten und nach Art eines üblichen, eine Gummilippe aufweisenden Abziehers an der Hartfläche entlang geführt werden.

Das Hartflächenabsauggerät 10 umfasst ein Gehäuse 16, welches auch den Griff 14 ausbildet und eine Absaugeinrichtung 18 mit einer Saugturbine 20 und einen Elektromotor 22 zum Antreiben derselben aufnimmt.

Im Gehäuse 16 ist ferner mindestens eine wieder aufladbare Batterie, insbesondere eine Lithium-Ionen-Batterie, angeordnet zur Energieversorgung des Elektromotors 22.

Das Gehäuse 16 definiert ferner eine Standfläche 26, die es gestattet, das Hartflächenabsauggerät 12 in aufrechter Stellung, wie schematisch in Figur 1 dargestellt, auf einer Stellfläche, beispielsweise einer Tischfläche, aufstellen zu können.

Am Gehäuse 16 ist eine Aussparung ausgebildet, in welcher ein abnehmbarer Schmutzflüssigkeitstank 28 angeordnet ist. Er dient zur Aufnahme von Schmutzflüssigkeit, die mit der Absaugeinrichtung 18 befördert wurde. Oberseitig, also der Standfläche 26 abgewandt, ist das Gehäuse 16 des Hartflächenabsauggeräts 12 mit einer Saugdüse 30 lösbar verbindbar. Insbesondere zu Reinigungszwecken kann die Saugdüse 30 vom Gehäuse 16 entfernt werden.

Der Aufbau der Saugdüse 30 und des Hartflächenabsauggeräts wird nachfolgend in Verbindung mit den Figuren 2 bis 9 näher erläutert.

Die Saugdüse 30 umfasst ein insgesamt mit dem Bezugszeichen 32 bezeichnetes Saugdüsengehäuse, welches mehrteilig gebildet ist. In einem Saugdüsengehäuseunterteil 34 ist ein Saugkanal 36 angeordnet beziehungsweise ausgebildet, dessen hinteres Ende, auch als Saugkanalende 38 bezeichnet, mit dem Gehäuse 16 oder einer Gelenkeinheit 48 koppelbar ist. Auf diese Weise wird das Saugkanalende 38 des Saugkanals 36 mit der Absaugeinrichtung 18 gekoppelt.

Der Saugkanal 36 definiert mit seinem dem Saugkanalende 38 abgewandten Ende eine sich geradlinig, optional auch gekrümmt, erstreckende Saugöffnung 40, die zwischen einer Abstreiflippe 42 und einer mit dieser zusammenwirkenden Stützlippe 44 ausgebildet ist. Die Abstreiflippe 42 und die Stützlippe 44 sind aus einem flexiblen Material ausgebildet.

Das Hartflächenabsauggerät 12 umfasst ferner ein Gelenk 46. Es ist an der Gelenkeinheit 48 ausgebildet und umfasst ein erstes Gelenkelement 50 mit einer Aufnahme 52 für das Saugkanalende 38 der Saugdüse 30 und ein zweites Gelenkelement 54 mit einer Kopplungseinrichtung 56 zum Koppeln des zweiten Gelenkelements 54 mit einem in den Figuren nicht dargestellten Saugkanalanschluss, welcher am Gehäuse 16 des Hartflächenabsauggeräts 12 angeordnet oder ausgebildet ist.

Die ersten und zweiten Gelenkelemente 50 und 54 bilden zusammen das Gelenk 46 aus. Es ist in Form eines Schwenkgelenks 58 ausgebildet, welches eine einzige Schwenkachse 60 definiert, welche parallel zu einer von der Abstreiflippe 42 definierten Abstreiflippenkante 62 und damit auch parallel zur Saugöffnung 40 verläuft.

Das Schwenkgelenk 58 umfasst ein Schwenklager 64 mit zwei ersten Lagerelementen 66 am ersten Gelenkelement 50 und zwei zweiten Lagerelementen 68 am zweiten Gelenkelement 54. Die ersten Lagerelemente 60 sind in Form kurzer zylindrischer Hülsenabschnitte 70 ausgebildet, die voneinander weg weisend jeweils an einem in Richtung auf das zweite Gelenkelement 54 weisenden, elastischen Trägerelement 72 ausgebildet sind.

Das zweite Gelenkelement 54 umfasst zwei miteinander formschlüssig in Eingriff bringbare Gelenkelementteile 74 und 76. Diese umfassen jeweils eines der beiden zweiten Lagerelemente 68. Die zweiten Lagerelemente 68 sind in Form von aufeinander zu weisenden Hülsenabschnitten 78 ausgebildet, deren Innendurchmesser im Wesentlichen einem Außendurchmesser der Hülsenabschnitte 70 entspricht, so dass die Hülsenabschnitte 70 in durch die Hülsenabschnitte 78 gebildete Aufnahmen 80 eingeführt werden können. Die Längsachsen der Hülsenabschnitte 70 und 78 definieren somit die Schwenkachse 60.

Die ersten und zweiten Gelenkelemente 50 und 54 sind jeweils aus Kunststoffspritzgussteilen hergestellt.

Der Saugkanal 36 erstreckt sich durch die Gelenkeinheit 48 hindurch. Ein in Richtung auf das Gehäuse 16 weisendes Kanalende 82 des zweiten Gelenkelements 54 ist dann über den Saugkanalanschluss mit der Absaugeinrichtung 18 gekoppelt.

Die Aufnahme 52, die im Querschnitt im Wesentlichen langgestreckt oval und parallel zur Schwenkachse 60 ausgebildet ist, weist an ihrem in Richtung auf das zweite Gelenkelement 54 hin weisenden Ende eine an einem hülsenförmigen Kanalabschnitt 84 außen umlaufende Ringnut 86 auf. Die Ringnut 86 dient zur Kopplung des Kanalabschnitts 84 mit einem flexiblen und/oder elastischen Schlauchabschnitt 88 des Saugkanals 36. Der Schlauchabschnitt 88 weist an seinem in Richtung auf das erste Gelenkelement 50 hin weisenden Ende einen in Richtung auf eine Längsachse 90 desselben hin weisenden Ringwulst 92 auf. Der Schlauchabschnitt 88 ist so bemessen, dass der Ringwulst 92 klemmend mit dem Kanalabschnitt 84 verbindbar ist.

Am zweiten Gelenkelement 54 ist ein in sich geschlossener, in Richtung auf das erste Gelenkelement 50 hin weisender Vorsprung 94 ausgebildet, welcher eine umlaufende, von der Längsachse 90 weg weisende Nase 96 trägt.

Am Schlauchabschnitt 88 ist an einem dem Ringwulst 92 abgewandten Ende eine zur Nase 96 korrespondierende, umlaufende Nasenaufnahme 98 ausgebildet. Der Schlauchabschnitt 88 und der Vorsprung 94 sind so bemessen, dass der Schlauchabschnitt 88 über den Vorsprung 94 gestülpt werden kann, so dass die umlaufende Nase 96 in die Nasenaufnahme 98 eingreift. Wie insbesondere in den Ansichten der Figuren 5 bis 7 gut zu erkennen, wird so ein durchgehender Strömungskanal 100 durch das Gelenk 46 hindurch ausgebildet.

Anstelle des Schwenkgelenks 58 wäre es alternativ auch möglich, dass Gelenk 46 in Form eines Kugelgelenks auszubilden oder in Form eines Schwenkgelenks mit einer Schwenkachse, die quer, insbesondere senkrecht, zur Saugöffnung 40 beziehungsweise zur Abstreiflippenkante 62 verläuft.

Das Hartflächenabsauggerät 12 umfasst ferner eine Blockiereinrichtung 102 zum kraft- und/oder formschlüssigen Blockieren des Gelenks 46 in mindestens einer Blockierstellung. Bei dem in den Figuren dargestellten Ausführungsbeispiel definiert die Blockiereinrichtung 102 insgesamt vier Blockierstellungen.

Die Blockiereinrichtung 102 umfasst einen Verriegelungsmechanismus 104 mit ersten und zweiten Verriegelungselementen 106 und 108. Diese sind derart ausgebildet, dass sie in mindestens einer, bei dem in den Figuren beispielhaft dargestellten Ausführungsbeispiel in insgesamt vier Verriegelungsstellungen, in Eingriff stehen können.

In den Figuren 5 und 6 sind zwei unterschiedliche Verriegelungsstellungen dargestellt. In Figur 7 ist schematisch dargestellt, wie die ersten und zweiten Verriegelungselemente 106 und 108 außer Eingriff stehen und eine Verstellstellung der Blockiereinrichtung 102 einnehmen.

Die ersten Verriegelungselemente 106 sind dem ersten Gelenkelement 50 zugeordnet beziehungsweise an diesem ausgebildet. Die zweiten Verriegelungselemente 108 sind dem zweiten Gelenkelement 54 zugeordnet beziehungsweise an diesem ausgebildet. In den Verriegelungsstellungen sind die ersten und zweiten Gelenkelemente 50 und 54 unbeweglich aneinander gehalten.

Der Verriegelungsmechanismus 104 ist in Form eines Rastverstellmechanismus 110 mit ersten und zweiten Rastelementen 112 und 114 ausgebildet. Die ersten und zweiten Rastelemente 112 und 114 definieren die ersten und zweiten Verriegelungselemente 106 und 108.

Das erste Rastelement 112 ist in Form einer Zahnreihe 118 mit mehreren Rastzähnen 116 ausgebildet. Zwischen den Rastzähnen 116 sind an der Zahnreihe 118 insgesamt vier Rastausnehmungen 120 ausgebildet, in die das zweite Rastelement 114, welches in Form eines langgestreckten, zylindrischen Stiftes 122 ausgebildet ist, in einer Verriegelungsstellung eingreifen kann.

Die ersten Verriegelungselemente 106 sind am ersten Gelenkelement 50 im Wesentlichen in Richtung auf die Ringnut 86 hin weisend angeformt, und zwar in einer Vertiefung 124 in parallel zueinander angeordneten Seitenwänden 126 des ersten Gelenkelements 50.

Der Verriegelungsmechanismus 104 umfasst ferner ein vorspannendes Element 128. Es ist in Form einer gekrümmten Blattfeder 130 ausgebildet, welche mittig unterhalb des zweiten Rastelements 114 angeordnet ist und zwei freie Enden 132 aufweist, welche an einer im Wesentlichen parallel zur Zahnreihe 118 verlaufenden Stützwand 134 anliegen.

Das vorspannende Element 128 ist derart ausgebildet, dass es in einer Grundstellung das zweite Verriegelungselement 108 in Richtung auf die ersten Verriegelungselemente 106 hin drückt. Es hält also den Verriegelungsmechanismus 104 in einer der Verriegelungsstellungen.

Die Blockiereinrichtung 102 umfasst ferner ein Betätigungselement 136 in Form eines um eine Schwenkachse 138 verschwenkbar gelagerten Betätigungsknopfes 140. Dieser weist von einer Unterseite abstehend eine parallel zur Schwenkachse 138 geöffnete, hohlzylindrische Lagerwellenaufnahme 142 auf, die korrespondierend zu einer am zweiten Gelenkelement 54 ausgebildeten, zylindrischen Lagerwelle 144 ausgebildet ist. Eine Öffnungsweite der Lagerwellenaufnahme 142 ist etwas kleiner als ein Durchmesser der Lagerwelle 144, so dass der Betätigungsknopf 140 mit der Lagerwellenaufnahme 142 auf die Lagerwelle 144 aufrastbar ist.

Am anderen Ende des Betätigungsknopfs 140 ist eine Trägerplatte 146 im Wesentlichen einer Krümmung des Betätigungskopfes 140 folgend und im Wesentlichen parallel zur Stützwand 134 vorstehend ausgebildet. Die Trägerplatte 146 trägt längs ihres vorstehenden freien Endes 148 das zweite Rastelement 114.

Wird auf das Betätigungselement 136 eine Kraft in Richtung des Pfeils 150 ausgeübt, also ein Drehmoment um die Schwenkachse 138 in der in Figur 7 dargestellten Ansicht im Gegenuhrzeigersinn, so wird das zweite Rastelement 114 entgegen der Wirkung des vorspannenden Elements 128 aus einer der Rastausnehmungen 120 herausbewegt, bis das zweite Rastelement 114 die ersten Rastelemente 112 vollständig freigibt. Die Blockiereinrichtung 102 nimmt nun die Verstellstellung oder Lösestellung ein. Die Gelenkelemente 50 und 54 können nun im Wesentlichen frei relativ zueinander um die Schwenkachse 60 verschwenkt werden.

Wird der Betätigungsknopf 140 freigegeben, zwingt das verformte vorspannende Element 128 das erste Verriegelungselement 106 wieder in Richtung auf die zweiten Verriegelungselemente 108 und vorzugsweise zwischen zwei Rastzähne 116 in eine der Rastausnehmungen 120. Die Blockiereinrichtung 102 ist nun wieder vollständig blockiert. Eine Änderung einer Ausrichtung der Saugdüse 30 relativ zum Gehäuse 16 kann nur erfolgen, wenn die ersten und zweiten Verriegelungselemente 106 und 108 außer Eingriff gebracht wurden durch Betätigung des Betätigungselements 136.

Selbstverständlich kann die Blockiereinrichtung 102 auch alternativ derart ausgebildet werden, dass der Verriegelungsmechanismus 104 durch Aufbringen eines entsprechenden Drehmoments auf die Gelenkelemente 50 und 54 relativ zueinander um die Schwenkachse 60 ausgelöst wird. Dies kann dann beispielsweise dadurch erreicht werden, dass die Verriegelungselemente 106 und 108 aneinander aufgleiten können. Entsprechende Formen zur Ausbildung der Verriegelungselemente 106 und 108 sind dem zuständigen Fachmann geläufig.

Wie beschrieben ist das Betätigungselement 136 mit den Verriegelungselementen 106 und 108 sowie dem vorspannenden Element 128 zusammenwirkend angeordnet und ausgebildet, um die ersten und zweiten Verriegelungselemente 106 und 108 infolge einer Betätigung außer Eingriff zu bringen.

Die Blockiereinrichtung 102 umfasst wahlweise auch einen Klemmmechanismus 150 mit ersten und zweiten Klemmelementen 154 und 156, welche insbesondere durch die ersten und zweiten Verriegelungselemente 106 und 108 gebildet werden. Sie wirken miteinander zusammen, um eine zur Verstellung des Gelenks 46 erforderliche Verstellkraft vorzugeben. Sie sind ferner relativ zueinander bewegbar angeordnet beziehungsweise ausgebildet. Bei dem in den Figuren dargestellten Ausführungsbeispiel ist eine zwischen den ersten und zweiten Klemmelementen 154 und 156 wirkende Klemmkraft stufenlos veränderbar. Alternativ kann sie auch in definierten Schritten veränderbar vorgesehen werden.

Die ersten und zweiten Klemmelemente 154 und 156 stehen in einer Klemmstellung derart in Eingriff und wirken zusammen, dass die ersten und zweiten Gelenkelemente 50 und 54 relativ zueinander unbeweglich aneinander gehalten sind. Bei dem in den Figuren dargestellten Ausführungsbeispiel kann dies insbesondere durch Unterstützung der Verriegelungselemente 106 und 108 erreicht werden. Alternativ können auch direkt aneinander angreifende Klemmelemente 154 und 156 vorgesehen sein, die rein kraftschlüssig zusammenwirken, ohne einen Formschluss einzugehen. In diesem Fall können die Klemmelemente 154 und 156 in der Verstellstellung des Gelenks 46 dann derart zusammenwirken, dass die ersten und zweiten Gelenkelemente 50 und 54 relativ zueinander bewegbar sind entgegen einer Klemmkraftwirkung der ersten und zweiten Klemmelemente 154 und 156. Ferner können die ersten und zweiten Klemmelemente 154 und 156 in der Verstellstellung auch vollständig außer Eingriff stehen, sich also insbesondere gar nicht berühren.

Um die Klemmelemente 154 und 156 miteinander in Eingriff zu bringen, dient ein vorspannendes Element 158, welches durch die Blattfeder 130 gebildet wird. Es hält die ersten und zweiten Klemmelemente 154 und 156 in einer Grundstellung des Klemmmechanismus 152 in einer Klemmstellung.

Wie bereits oben in Verbindung mit dem Verriegelungsmechanismus 104 beschrieben, können auch die ersten und zweiten Klemmelemente 154 und 156 entgegen der Wirkung des vorspannenden Elements 158 von der Klemmstellung in die Verstellstellung überführt werden.

Anders als bei dem in den Figuren beispielhaft dargestellten Ausführungsbeispiel eines Hartflächenabsauggeräts 12 kann die Blockiereinrichtung 102 optional auch zwei unabhängig voneinander wirkende Verriegelungsmechanismen und Klemmmechanismen umfassen, die nicht durch dieselben Teile beziehungsweise Elemente ausgebildet werden. So kann eine redundante Konstruktion erreicht werden.

Das Hartflächenabsauggerät 12 umfasst ferner eine Antiblockiereinrichtung 160 zum Deaktivieren der Blockiereinrichtung 102 in einer Deaktivierungsstellung. Sie umfasst ein Antiblockierelement 162, welches beweglich am ersten Gelenkelement 50 gelagert ist. Es ist von einer Aktivierungsstellung, wie sie in den Figuren 5 und 6 schematisch dargestellt ist, in eine Deaktivierungsstellung bringbar, wie sie in Figur 7 schematisch dargestellt ist.

Das Antiblockierelement 162 weist zwei in Richtung auf die Trägerplatte 146 vorstehende Stirnkanten 164 auf, welche im Wesentlichen parallel zur Stützwand 134 geformt sind. Seitenwände 166 des Antiblockierelements 162 weisen einen Schlitz 168 auf, welcher zwischen zwei Vorsprüngen 170 und 172 ausgebildet ist, welche voneinander weg weisend von den Seitenwänden 166 vorstehen. Der Schlitz 168 ist in Richtung auf die Stirnkanten 164 der Seitenwände 166 ausgerichtet.

Am ersten Gelenkelement 50 ist ferner von einer Stirnwand 174, die in Richtung auf die Saugdüse 30 hin weist, in entgegengesetzter Richtung, also in Richtung auf das zweite Gelenkelement 54 hin, eine Auflagewand 176 vorstehend ausgebildet, die von unten in das Antiblockierelement 162 eingreift. Von der Auflagewand 176 erstrecken sich parallel zueinander zwei Seitenwände 178, die durch einen Spalt 180 von weiteren Seitenwänden 182 beabstandet sind. Jede Seitenwand 166 greift in einen der Spalte 180 zwischen die Seitenwände 178 und 182 ein.

Von der Seitenwand 182 steht ein Vorsprung 184 schräg in Richtung auf die Stützwand 134 hin weisend ab, der korrespondierend zum Schlitz 168 ausgebildet ist und in diesen in der Deaktivierungsstellung eingreifen kann. In dieser Stellung wird das Antiblockierelement 162 durch das erste Verriegelungselement 106 gehalten, welches durch das vorspannende Element 128 an den Stirnkanten 164 anliegt.

Um die Blockiereinrichtung 102 dauerhaft zu deaktivieren, muss von oben in Richtung des Pfeils 188 auf eine Betätigungsfläche 186 des Antiblockierelements 182 gedrückt werden. Dies erfolgt gegen die Wirkung des vorspannenden Elements 128. Dabei können die Vorsprünge 170 und 172 und damit der Schlitz 168 so weit in Richtung auf die Stützwand 134 hin bewegt werden, dass der Schlitz 168 und der Vorsprung 184 außer Eingriff gelangen.

Das Antiblockierelement 182 kann nun auf der Auflagewand 176 von der Stirnwand 174 weg geschoben werden, und zwar bis ein am Vorsprung 172 in Richtung auf die Betätigungsfläche 186 abstehender Rastzahn 192 in eine dafür vorgesehene Aussparung 190 an der Seitenwand 182 eingreift. In dieser, in Figur 7 dargestellten Stellung ragen die Stirnkanten 164 so weit vor, dass die Trägerplatte 146 nicht weiter in Richtung auf die Zahnreihe 118 hin bewegt werden kann. Das erste Verriegelungselement 106 kann so nicht mehr mit den zweiten Verriegelungselementen 108 in Eingriff gebracht werden. Die Blockiereinrichtung 102 ist wie beschrieben durch die Antiblockiereinrichtung 160 dauerhaft deaktiviert. Es ist nun eine kontinuierliche Verschwenkung der Gelenkelemente 50 und 54 relativ zueinander um die Schwenkachse 60 möglich, und zwar im Rahmen der vorgegebenen Endanschlagpositionen, also in einem vorgegebenen Winkelbereich.

Um die Blockiereinrichtung 102 wieder zu aktivieren, muss nochmals auf die Betätigungsfläche 186 in Richtung des Pfeils 188 gedrückt werden, so dass die Rastnasen 192 aus den Aussparungen 190 austreten können, wodurch wieder eine Bewegung des Antiblockierelements 162 in Richtung auf die Stirnwand 174 ermöglicht wird. Ist das Antiblockierelement 162 weit genug in Richtung auf die Stirnwand 174 hin verschoben, können die Vorsprünge 184 wieder in die Schlitze 168 eingreifen und das Antiblockierelement 162 in der Deaktivierungsstellung halten.

Mit dem Hartflächenabsauggerät 12 lassen sich Hartflächen mühelos von einer sie benetzenden Flüssigkeit befreien. Ein Anstellwinkel der Saugdüse 30 relativ zur Hartfläche kann beibehalten werden, auch dann, wenn eine relative Orientierung zwischen der Saugdüse 30 und dem Gehäuse 16 durch eine Verschwenkung um die Schwenkachse 60 mittels des Gelenks 46 erfolgt. Eine solche Verschwenkung kann durch die Blockiereinrichtung 102 in mehreren definierten Stellungen unterbunden werden. Die Blockiereinrichtung 102 kann in der beschriebenen Weise durch die Antiblockiereinrichtung 160 deaktiviert werden.

Das Hartflächenreinigungsgerät 10 ist insbesondere in Form eines Fenstersaugers 194 ausgebildet, welcher aufgrund des vorgesehenen Gelenks 46 eine einfache Reinigung insbesondere auch vertikaler Hartflächen, beispielsweise von Fensterscheiben, bis in einen bodentiefen Bereich ermöglicht, und zwar durch Änderung einer Ausrichtung des Gehäuses 16 und der Saugdüse 30 relativ zueinander. Falls keine Verschwenkung zwischen der Saugdüse 30 und dem Gehäuse 16 gewünscht ist, kann das Gelenk 46 mittels der Blockiereinrichtung 102 arretiert oder blockiert werden.

Statt des beschriebenen Gelenks 46 kann auch ein Gelenk im Bereich einer Abstreiflippenaufnahme 196 zum Aufnehmen eines hinteren Bereichs der Abstreiflippe 42 oder im Bereich einer in den Figuren nicht dargestellten Stützlippenaufnahme angeordnet oder ausgebildet werden. In diesem Fall wäre dann das Gelenk vollständig an der Saugdüse 30 angeordnet beziehungsweise ausgebildet.

Das in den Figuren dargestellte Ausführungsbeispiel eines Hartflächenabsauggeräts 12 weist das Gelenk 46 wahlweise an der Saugdüse 30 oder am Hartflächenabsauggerät 12 auf, je nachdem, ob die Gelenkeinheit 48 mit der Saugdüse 30 gekoppelt ist, wie beispielsweise in Figur 2 dargestellt, oder mit dem Gehäuse 16, wobei dann die Saugdüse 30 von der Gelenkeinheit 48, nämlich vom ersten Gelenkelement 50, abkoppelbar ist. In diesem Fall wäre dann das Gelenk 46 am Hartflächenabsauggerät 12 angeordnet beziehungsweise mit dessen Gehäuse 16 gekoppelt.

Für die Handhabung des Hartflächenabsauggeräts 12 spielt es letzten Endes keine Rolle, wo genau und in welcher Form das Gelenk ausgebildet ist. Insbesondere ist es günstig, dass das Gelenk mittels einer Blockiereinrichtung entweder freigegeben oder ganz oder teilweise verriegelt werden kann.

### Bezugszeichenliste

- 10: Hartflächenreinigungsgerät
- 12: Hartflächenabsauggerät
- 14: Griff
- 16: Gehäuse
- 18: Absaugeinrichtung
- 20: Saugturbine
- 22: Elektromotor
- 24: Batterie
- 26: Standfläche
- 28: Schmutzflüssigkeitstank
- 30: Saugdüse
- 32: Saugdüsengehäuse
- 34: Saugdüsengehäuseunterteil
- 36: Saugkanal
- 38: Saugkanalende
- 40: Saugöffnung
- 42: Abstreiflippe
- 44: Stützlippe
- 46: Gelenk
- 48: Gelenkeinheit
- 50: erstes Gelenkelement
- 52: Aufnahme
- 54: zweites Gelenkelement
- 56: Kopplungseinrichtung
- 58: Schwenkgelenk
- 60: Schwenkachse
- 62: Abstreiflippenkante
- 64: Schwenklager
- 66: erstes Lagerelement
- 68: zweites Lagerelement
- 70: Hülsenabschnitt
- 72: Trägerelement
- 74: Gelenkelementteil
- 76: Gelenkelementteil
- 78: Hülsenabschnitt
- 80: Aufnahme
- 82: Kanalende
- 84: Kanalabschnitt
- 86: Ringnut
- 88: Schlauchabschnitt
- 90: Längsachse
- 92: Ringwulst
- 94: Vorsprung
- 96: Nase
- 98: Nasenaufnahme
- 100: Strömungskanal
- 102: Blockiereinrichtung
- 104: Verriegelungsmechanismus
- 106: erstes Verriegelungselement
- 108: zweites Verriegelungselement
- 110: Rastverstellmechanismus
- 112: erstes Rastelement
- 114: zweites Rastelement
- 116: Rastzahn
- 118: Zahnreihe
- 120: Rastausnehmung
- 122: Stift
- 124: Vertiefung
- 126: Seitenwand
- 128: vorspannendes Element
- 130: Blattfeder
- 132: Ende
- 134: Stützwand
- 136: Betätigungselement
- 138: Schwenkachse
- 140: Betätigungsknopf
- 142: Lagerwellenaufnahme
- 144: Lagerwelle
- 146: Trägerplatte
- 148: Ende
- 150: Pfeil
- 152: Klemmmechanismus
- 154: erstes Klemmelement
- 156: zweites Klemmelement
- 158: vorspannendes Element
- 160: Antiblockiereinrichtung
- 162: Antiblockierelement
- 164: Stirnkante
- 166: Seitenwand
- 168: Schlitz
- 170: Vorsprung
- 172: Vorsprung
- 174: Stirnwand
- 176: Auflagewand
- 178: Seitenwand
- 180: Spalt
- 182: Seitenwand
- 184: Vorsprung
- 186: Betätigungsfläche
- 188: Pfeil
- 190: Aussparung
- 192: Rastzahn
- 194: Fenstersauger
- 196: Abstreiflippenaufnahme

## Patentansprüche

1. Saugdüse (30), insbesondere für ein eine Absaugeinrichtung (18) umfassendes tragbares Hartflächenabsauggerät (12), welche Saugdüse (30) eine Saugöffnung (40) aufweist, an die sich ein Saugkanal (36) anschließt, dessen der Saugöffnung (40) abgewandtes Saugkanalende (82) mit der Absaugeinrichtung (18) verbindbar ist, wobei zwischen der Saugöffnung (40) und dem Saugkanalende (82) ein Gelenk (46) angeordnet oder ausgebildet ist zum Bewegen der Saugöffnung (40) relativ zum Saugkanalende (82) und wobei eine Blockiereinrichtung (102) vorgesehen ist zum kraft- und/oder formschlüssigen Blockieren des Gelenks (46) in mindestens einer Blockierstellung, **dadurch gekennzeichnet, dass** das Gelenk (46) mindestens eine Schwenkachse (60) definiert, dass das Gelenk (46) erste und zweite, miteinander in Eingriff stehende und zusammenwirkende Gelenkelemente (50, 54) umfasst, die in einer Verstellstellung relativ zueinander um die mindestens eine Schwenkachse (60) verschwenkbar sind, dass die Blockiereinrichtung (102) einen Verriegelungsmechanismus (104) umfasst mit ersten und zweiten Verriegelungselementen (106, 108), welche in mindestens einer Verriegelungsstellung in Eingriff stehen und in der Verstellstellung außer Eingriff stehen, dass die ersten und zweiten Verriegelungselemente (106, 108) einerseits dem ersten Gelenkelement (50) und andererseits dem zweiten Gelenkelement (54) zugeordnet sind und dass in der mindestens einen Verriegelungsstellung die ersten und zweiten Gelenkelemente (50, 54) unbeweglich aneinander gehalten sind, dass der Verriegelungsmechanismus (104) mindestens ein vorspannendes Element (128) umfasst, welches die ersten und zweiten Verriegelungselemente (106, 108) in einer Grundstellung des Verriegelungsmechanismus (104) in der Verriegelungsstellung hält, und dass das vorspannende Element (128) am ersten oder zweiten Gelenkelement (50, 54) oder am ersten oder zweiten Verriegelungselement (106, 108) angeordnet oder ausgebildet ist.

2. Saugdüse nach Anspruch 1, **gekennzeichnet durch**
a) eine Abstreiflippe (42) und eine Stützlippe (44), welche Abstreiflippe (42) und welche Stützlippe (44) zwischen sich die Saugöffnung (40) definieren,
und/oder
b) eine Stützlippenaufnahme für die Stützlippe (44) und/oder eine Abstreiflippenaufnahme (196) für die Abstreiflippe (42), wobei das Gelenk (46) im Bereich der Stützlippenaufnahme und/oder der Abstreiflippenaufnahme (196) angeordnet oder ausgebildet ist.

3. Hartflächenabsauggerät (12) mit einer Absaugeinrichtung (18) und einem mit der Absaugeinrichtung (18) verbundenen oder verbindbaren Saugkanalanschluss, welcher mit einem Saugkanalende (38) eines Saugkanals (36) einer eine Saugöffnung (40) aufweisenden Saugdüse (30) verbunden oder verbindbar ist, wobei zwischen dem Saugkanalanschluss und der Absaugeinrichtung (18) ein Gelenk (46) angeordnet oder ausgebildet ist zum Bewegen des Saugkanalanschlusses relativ zur Absaugeinrichtung (18) und dass eine Blockiereinrichtung (102) vorgesehen ist zum kraft- und/oder formschlüssigen Blockieren des Gelenks (46) in mindestens einer Blockierstellung, **dadurch gekennzeichnet, dass** das Gelenk (46) mindestens eine Schwenkachse (60) definiert, dass das Gelenk (46) erste und zweite, miteinander in Eingriff stehende und zusammenwirkende Gelenkelemente (50, 54) umfasst, die in einer Verstellstellung relativ zueinander um die mindestens eine Schwenkachse (60) verschwenkbar sind, dass die Blockiereinrichtung (102) einen Verriegelungsmechanismus (104) umfasst mit ersten und zweiten Verriegelungselementen (106, 108), welche in mindestens einer Verriegelungsstellung in Eingriff stehen und in der Verstellstellung außer Eingriff stehen, dass die ersten und zweiten Verriegelungselemente (106, 108) einerseits dem ersten Gelenkelement (50) und andererseits dem zweiten Gelenkelement (54) zugeordnet sind und dass in der mindestens einen Verriegelungsstellung die ersten und zweiten Gelenkelemente (50, 54) unbeweglich aneinander gehalten sind, dass der Verriegelungsmechanismus (104) mindestens ein vorspannendes Element (128) umfasst, welches die ersten und zweiten Verriegelungselemente (106, 108) in einer Grundstellung des Verriegelungsmechanismus (104) in der Verriegelungsstellung hält, und dass das vorspannende Element (128) am ersten oder zweiten Gelenkelement (50, 54) oder am ersten oder zweiten Verriegelungselement (106, 108) angeordnet oder ausgebildet ist.

4. Hartflächenabsauggerät nach Anspruch 3, **dadurch gekennzeichnet, dass**
a) das Hartflächenabsauggerät eine Saugdüse umfasst, dass die Saugdüse (30) eine Saugöffnung (40) aufweist, an die sich ein Saugkanal (36) anschließt, dessen der Saugöffnung (40) abgewandtes Saugkanalende (38) mit dem Saugkanalanschluss verbunden oder verbindbar ist,
wobei insbesondere die Saugdüse (30) eine Abstreiflippe (42) mit einer Abstreiflippenkante (62) und eine Stützlippe (44) mit einer Stützlippenkante umfasst und dass die Abstreiflippe (42) und die Stützlippe (44) zwischen sich die Saugöffnung (40) definieren,
und/oder
b) das Hartflächenabsauggerät ein Gehäuse (16) umfasst, in welchem die Absaugeinrichtung (18) angeordnet oder ausgebildet ist, wobei die Saugdüse (30) in einer Arbeitsstellung mit dem Gehäuse (16) gekoppelt und einer Trennstellung vom Gehäuse (16) getrennt ist
und/oder
c) das Hartflächenabsauggerät in Form eines Fenstersaugers (194) ausgebildet ist.

5. Saugdüse oder Hartflächenabsauggerät nach einem der voranstehenden Ansprüche, **dadurch gekennzeichnet, dass**
a) die Saugöffnung (40) mindestens abschnittsweise geradlinig oder gekrümmt ausgebildet ist
und/oder
b) die mindestens eine Schwenkachse (60) parallel oder quer, insbesondere senkrecht, zur Saugöffnung (40) verläuft.

6. Saugdüse oder Hartflächenabsauggerät nach einem der voranstehenden Ansprüche, **dadurch gekennzeichnet, dass** das Gelenk (46)
a) in Form eines Kugelgelenks ausgebildet ist
und/oder
b) ein Schwenklager (64) umfasst.

7. Saugdüse oder Hartflächenabsauggerät nach einem der voranstehenden Ansprüche, **dadurch gekennzeichnet, dass** der Verriegelungsmechanismus (104) in Form eines Rastverstellmechanismus (110) ausgebildet ist mit ersten und zweiten Rastelementen (112, 114), welche die ersten und zweiten Verriegelungselemente (106, 108) bilden,
wobei insbesondere die ersten und zweiten Rastelemente (112, 114) mindestens eine mindestens einen Rastzahn (116) aufweisende Zahnreihe (118) umfassen.

8. Saugdüse oder Hartflächenabsauggerät nach einem der voranstehenden Ansprüche, **dadurch gekennzeichnet, dass**
a) die ersten und zweiten Verriegelungselemente (106, 108) entgegen der Wirkung des vorspannenden Elements (128) von der Verriegelungsstellung in die Verstellstellung überführbar sind
und/oder
b) das vorspannende Element (128) in Form einer Feder, insbesondere in Form einer Blattfeder (130), ausgebildet ist.

9. Saugdüse oder Hartflächenabsauggerät nach einem der voranstehenden Ansprüche, **dadurch gekennzeichnet, dass** die Blockiereinrichtung (102) einen Klemmmechanismus (152) umfasst mit ersten und zweiten Klemmelementen (154, 156), welche miteinander zusammenwirken, um eine zur Verstellung des Gelenks (46) erforderliche Verstellkraft vorzugeben.

10. Saugdüse oder Hartflächenabsauggerät nach Anspruch 9, **dadurch gekennzeichnet, dass**
a) die ersten und zweiten Klemmelemente (154, 156) relativ zueinander bewegbar angeordnet oder ausgebildet sind
und/oder
b) eine zwischen den ersten und zweiten Klemmelementen (154, 156) wirkende Klemmkraft in definierten Schritten oder stufenlos veränderbar ist
und/oder
c) die ersten und zweiten Klemmelemente (154, 156) in mindestens einer Klemmstellung derart in Eingriff stehen und zusammenwirken, dass die ersten und zweiten Gelenkelemente (50, 54) relativ zueinander unbeweglich aneinander gehalten sind,
und/oder
d) die ersten und zweiten Klemmelemente (154, 156) in der Verstellstellung des Gelenks (46) derart zusammenwirken, dass die ersten und zweiten Gelenkelemente (50, 54) relativ zueinander bewegbar sind entgegen einer Klemmkraftwirkung der ersten und zweiten Klemmelemente (154, 156), und/oder dass die ersten und zweiten Klemmelemente (154, 156) in der Verstellstellung außer Eingriff stehen.

11. Saugdüse oder Hartflächenabsauggerät nach Anspruch 9 oder 10, **dadurch gekennzeichnet, dass** der Klemmmechanismus (152) mindestens ein vorspannendes Element (158) umfasst, welches die ersten und zweiten Klemmelemente (154, 156) in einer Grundstellung des Klemmmechanismus (152) in der mindestens einen Klemmstellung hält.

12. Saugdüse oder Hartflächenabsauggerät nach Anspruch 11, **dadurch gekennzeichnet, dass**
a) die ersten und zweiten Klemmelemente (154, 156) entgegen der Wirkung des vorspannenden Elements (158) von der Klemmstellung in die Verstellstellung überführbar sind
und/oder
b) das vorspannende Element (158) am ersten oder zweiten Gelenkelement (50, 54) oder am ersten oder zweiten Klemmelement (154, 156) angeordnet oder ausgebildet, insbesondere einstückig, ist
und/oder
c) das vorspannende Element (158) in Form einer Feder, insbesondere in Form einer Blattfeder (130), ausgebildet ist.

13. Saugdüse oder Hartflächenabsauggerät nach einem der voranstehenden Ansprüche, **gekennzeichnet durch** eine Antiblockiereinrichtung (160) zum Deaktivieren der Blockiereinrichtung (102) in einer Deaktivierungsstellung,
wobei insbesondere die Antiblockiereinrichtung (160) von der Deaktivierungsstellung in eine Aktivierungsstellung bringbar ist zum Aktivieren der Blockiereinrichtung (102).

14. Saugdüse oder Hartflächenabsauggerät nach Anspruch 13, **dadurch gekennzeichnet, dass** die Antiblockiereinrichtung (160) mindestens ein Antiblockierelement (162) umfasst zum Deaktivieren der Blockiereinrichtung (102) in der Deaktivierungsstellung, wobei insbesondere
a) das mindestens eine Antiblockierelement (162) von der Deaktivierungsstellung in die Aktivierungsstellung bringbar ist zum Aktivieren der Blockiereinrichtung (102)
und/oder
b) das mindestens eine Antiblockierelement (162) bewegbar, insbesondere verschieb- und/oder verschwenkbar, an der Saugdüse (30) oder am Hartflächenabsauggerät (12) angeordnet oder ausgebildet ist
und/oder
c) das mindestens eine Antiblockierelement (162) mit einem der Verriegelungselemente (106; 108) und/oder mit einem der Klemmelemente (154; 156) und/oder mit einem der vorspannenden Elemente (158) zusammenwirkend angeordnet oder ausgebildet ist, um die ersten und zweiten Verriegelungselemente (106; 108) und/oder die ersten und zweiten Klemmelemente (154; 156) in der Antiblockierstellung außer Eingriff zu halten.

15. Saugdüse oder Hartflächenabsauggerät nach einem der voranstehenden Ansprüche, **dadurch gekennzeichnet, dass** die Blockiereinrichtung (102) mindestens ein Betätigungselement (136) umfasst zum Überführen der Blockiereinrichtung (102) von der mindestens einen Blockierstellung in die Verstellstellung, in welcher das Gelenk (46) beweglich ist,
wobei insbesondere das mindestens eine Betätigungselement (136) mit einem der Verriegelungselemente (106, 108) und/oder mit einem der Klemmelemente (154, 156) und/oder mit einem der vorspannenden Elemente (158) zusammenwirkend angeordnet oder ausgebildet ist, um die ersten und zweiten Verriegelungselemente (106, 108) und/oder die ersten und zweiten Klemmelemente (154, 156) infolge einer Betätigung außer Eingriff zu bringen.

## Claims

1. Vacuum nozzle (30), in particular for a portable hard surface vacuum device (12) comprising a vacuum apparatus (18), said vacuum nozzle (30) having a suction opening (40) which a suction channel (36) adjoins, the end (82) of the suction channel that faces away from the suction opening (40) being connectable to the vacuum apparatus (18), wherein a joint (46) is arranged or formed between the suction opening (40) and the suction channel end (82) for moving the suction opening (40) relative to the suction channel end (82) and wherein a blocking device (102) is provided for blocking the joint (46) in force-locking and/or positive-locking manner in at least one blocking position, **characterised in that** the joint (46) defines at least one pivot axis (60), **in that** the joint (46) comprises first and second joint elements (50, 54) which engage and cooperate with one another, and which, in an adjusting position, are pivotable relative to one another about the at least one pivot axis (60), **in that** the blocking device (102) comprises a locking mechanism (104) with first and second locking elements (106, 108), which in at least one locking position are in engagement and, in the adjusting position, are out of engagement, **in that** the first and second locking elements (106, 108) are associated on the one hand with the first joint element (50) and on the other hand with the second joint element (54) and **in that** in the at least one locking position, the first and second joint elements (50, 54) are held immovably against one another, **in that** the locking mechanism (104) comprises at least one biasing element (128) which, in a basic position of the locking mechanism (104), holds the first and second locking elements (106, 108) in the locking position, and **in that** the biasing element (128) is arranged or formed on the first or second joint element (50, 54) or on the first or second locking element (106, 108).

2. Vacuum nozzle according to claim 1, **characterised by**
a) a wiping lip (42) and a support lip (44), said wiping lip (42) and support lip (44) defining between them the suction opening (40),
and/or
b) a support lip receptacle for the support lip (44) and/or a wiping lip receptacle (196) for the wiping lip (42), wherein the joint (46) is arranged or formed in the region of the support lip receptacle and/or the wiping lip receptacle (196).

3. Hard surface vacuum device (12) having a vacuum apparatus (18) and a suction channel connection which is connected or connectable to the vacuum apparatus (18), said suction channel connection being connected or connectable to a suction channel end (38) of a suction channel (36) of a vacuum nozzle (30) comprising a suction opening (40), wherein a joint (46) is arranged or formed between the suction channel connection and the vacuum apparatus (18), for moving the suction channel connection relative to the vacuum apparatus (18) and wherein a blocking device (102) is provided for blocking of the joint (46) in force-locking and/or positive-locking manner in at least one blocking position, **characterised in that** the joint (46) defines at least one pivot axis (60), **in that** the joint (46) comprises first and second joint elements (50, 54) which engage and cooperate with one another, which, in an adjusting position, are pivotable relative to one another about the at least one pivot axis (60), **in that** the blocking device (102) comprises a locking mechanism (104) with first and second locking elements (106, 108) which in at least one locking position, are in engagement and, in the adjusting position, are out of engagement, **in that** the first and second locking elements (106, 108) are associated on the one hand with the first joint element (50) and on the other hand with the second joint element (54) and **in that** in the at least one locking position, the first and second joint elements (50, 54) are held immovably against one another, **in that** the locking mechanism (104) comprises at least one biasing element (128) which, in a basic position of the locking mechanism (104), holds the first and second locking elements (106, 108) in the locking position, and **in that** the biasing element (128) is arranged or formed on the first or second joint element (50, 54) or on the first or second locking element (106, 108).

4. Hard surface vacuum device according to claim 3, **characterised in that**
a) the hard surface vacuum device comprises a vacuum nozzle, **in that** the vacuum nozzle (30) comprises a suction opening (40) which a suction channel (36) adjoins, the suction channel end (38) of which facing away from the suction opening (40) is connected or connectable to the suction channel connection,
wherein, in particular, the vacuum nozzle (30) comprises a wiping lip (42) with a wiping lip edge (62) and a support lip (44) with a support lip edge, and the wiping lip (42) and the support lip (44) define the suction opening (40) between them,
and/or
b) the hard surface vacuum device comprises a housing (16) in which the vacuum apparatus (18) is arranged or formed, wherein, in an operating position, the suction nozzle (30) is coupled to the housing (16) and, in a separation position, is separated from the housing (16)
and/or
c) the hard surface vacuum device is configured in the form of a window vacuum cleaner (194).

5. Vacuum nozzle or hard surface vacuum device according to one of the preceding claims, **characterised in that**
a) the suction opening (40) is configured, at least in sections, straight or curved
and/or
b) the at least one pivot axis (60) extends parallel or transversely, in particular perpendicularly, to the suction opening (40).

6. Vacuum nozzle or hard surface vacuum device according to one of the preceding claims, **characterised in that** the joint (46)
a) is configured in the form of a ball joint
and/or
b) comprises a pivot bearing (64).

7. Vacuum nozzle or hard surface vacuum device according to one of the preceding claims, **characterised in that** the locking mechanism (104) is configured in the form of a latching adjustment mechanism (110) with first and second latching elements (112, 114) which form the first and second locking elements (106, 108),
wherein, in particular, the first and second latching elements (112, 114) comprise at least one row of teeth (118) comprising at least one latching tooth (116).

8. Vacuum nozzle or hard surface vacuum device according to one of the preceding claims, **characterised in that**
a) the first and second locking elements (106, 108) are transferable against the action of the biasing element (128) from the locking position into the adjusting position
and/or
b) the biasing element (128) is configured in the form of a spring, in particular in the form of a leaf spring (130).

9. Vacuum nozzle or hard surface vacuum device according to one of the preceding claims, **characterised in that** the blocking device (102) comprises a clamping mechanism (152) with first and second clamping elements (154, 156) which cooperate with one another in order to set an adjusting force necessary for adjusting the joint (46).

10. Vacuum nozzle or hard surface vacuum device according to claim 9, **characterised in that**
a) the first and second clamping elements (154, 156) are arranged or formed movable relative to one another
and/or
b) a clamping force acting between the first and second clamping elements (154, 156) is adjustable in defined steps or steplessly
and/or
c) the first and second clamping elements (154,156) are in engagement and cooperate in at least one clamping position such that the first and second joint elements (50, 54) are held against one another immovably relative to one another,
and/or
d) the first and second clamping elements (154, 156) cooperate in the adjusting position of the joint (46) such that the first and second joint elements (50, 54) are movable relative to one another against the clamping force effect of the first and second clamping elements (154, 156), and/or **in that** the first and second clamping elements (154, 156) are out of engagement in the adjusting position.

11. Vacuum nozzle or hard surface vacuum device according to claim 9 or 10, **characterised in that** the clamping mechanism (152) comprises at least one biasing element (158) which, in a basic position of the clamping mechanism (152), holds the first and second clamping elements (154, 156) in the at least one clamping position.

12. Vacuum nozzle or hard surface vacuum device according to claim 11, **characterised in that**
a) the first and second clamping elements (154, 156) are transferable against the effect of the biasing element (158) from the clamping position into the adjusting position
and/or
b) the biasing element (158) is arranged or formed on the first or second joint element (50, 54) or on the first or second clamping element (154, 156), in particular, integrally,
and/or
c) the biasing element (158) is configured in the form of a spring, in particular in the form of a leaf spring (130),

13. Vacuum nozzle or hard surface vacuum device according to one of the preceding claims, **characterised by** an antiblocking device (160) for deactivating the blocking device (102) in a deactivating position wherein, in particular, the antiblocking device (160) is configured to be brought from the deactivating position into an activating position for activating the blocking device (102).

14. Vacuum nozzle or hard surface vacuum device according to claim 13, **characterised in that** the antiblocking device (160) comprises at least one antiblocking element (162) for deactivating the blocking device (102) in the deactivating position, wherein in particular
a) the at least one antiblocking element (162) is configured to be brought from the deactivating position into the activating position for activating the blocking device (102)
and/or
b) the at least one antiblocking element (162) is arranged or formed movably, in particular translatably and/or pivotably on the vacuum nozzle (30) or on the hard surface vacuum device (12)
and/or
c) the at least one antiblocking element (162) is arranged or formed cooperating with one of the locking elements (106; 108) and/or with one of the clamping elements (154; 156) and/or with one of the biasing elements (158) in order to hold the first and second locking elements (106; 108) and/or the first and second clamping elements (154; 156) out of engagement in the antiblocking position.

15. Vacuum nozzle or hard surface vacuum device according to one of the preceding claims, **characterised in that** the blocking device (102) comprises at least one actuating element (136) for transferring the blocking device (102) from the at least one blocking position into the adjusting position in which the joint (46) is movable,
wherein, in particular, the at least one actuating element (136) is arranged or formed cooperating with one of the locking elements (106, 108) and/or with one of the clamping elements (154, 156) and/or with one of the biasing elements (158), in order to bring the first and second locking elements (106, 108) and/or the first and second clamping elements (154, 156) out of engagement as a result of an actuation.

## Revendications

1. Buse d'aspiration (30), notamment pour un appareil d'aspiration de surfaces dures (12), portable, comprenant un dispositif d'aspiration (18), ladite buse d'aspiration (30) comportant une ouverture d'aspiration (40) à laquelle se raccorde un canal d'aspiration (36) dont l'extrémité de canal d'aspiration (82), qui est située à l'opposé de l'ouverture d'aspiration (40), peut être reliée au dispositif d'aspiration (18), buse d'aspiration
dans laquelle entre l'ouverture d'aspiration (40) et l'extrémité de canal d'aspiration (82) est agencée ou formée une articulation (46) pour permettre un mouvement de déplacement de l'ouverture d'aspiration (40) par rapport à l'extrémité de canal d'aspiration (82), et dans laquelle il est prévu un dispositif de blocage (102) pour bloquer, par adhérence et/ou complémentarité de formes, l'articulation (46) dans au moins une position de blocage,
**caractérisée en ce que** l'articulation (46) définit au moins un axe d'articulation (60), **en ce que** l'articulation (46) comprend des premier et deuxième éléments d'articulation (50, 54), qui sont en prise réciproque, interagissent les uns avec les autres, et qui, dans une position de réglage, peuvent pivoter autour dudit au moins un axe d'articulation (60), **en ce que** le dispositif de blocage (102) comprend un mécanisme de verrouillage (104) avec des premier et deuxième éléments de verrouillage (106, 108), qui sont en prise réciproque dans au moins une position de verrouillage et sont hors de prise dans la position de réglage, **en ce que** les premier et deuxième éléments de verrouillage (106, 108) sont associés d'une part au premier élément d'articulation (50) et d'autre part au deuxième élément d'articulation (54), et **en ce que** dans ladite au moins une position de verrouillage, les premier et deuxième éléments d'articulation (50, 54) sont maintenus l'un contre l'autre de manière non mobile, **en ce que** le mécanisme de verrouillage (104) comporte au moins un élément de précontrainte (128), qui, dans une position de base du mécanisme de verrouillage (104), maintient les premier et deuxième éléments de verrouillage (106, 108) dans la position de verrouillage, et **en ce que** l'élément de précontrainte (128) est agencé ou formé sur le premier ou le deuxième élément d'articulation (50, 54) ou bien sur le premier ou le deuxième élément de verrouillage (106, 108).

2. Buse d'aspiration selon la revendication 1, **caractérisée par**
a) une lèvre de raclage (42) et une lèvre d'appui (44), ladite lèvre de raclage (42) et ladite lèvre d'appui (44) définissant entre elles l'ouverture d'aspiration (40),
et/ou
b) un logement d'accueil de lèvre d'appui pour la lèvre d'appui (44) et/ou un logement d'accueil de lèvre de raclage (196) pour la lèvre de raclage (42), l'articulation (46) étant agencée ou formée dans la zone du logement d'accueil de lèvre d'appui et/ou du logement d'accueil de lèvre de raclage (196).

3. Appareil d'aspiration de surfaces dures (12) comprenant un dispositif d'aspiration (18) et un raccord de canal d'aspiration, qui est relié ou peut être relié au dispositif d'aspiration (18), et qui est relié ou peut être relié à une extrémité de canal d'aspiration (38) d'un canal d'aspiration (36) d'une buse d'aspiration (30) présentant une ouverture d'aspiration (40), appareil d'aspiration de surfaces dures dans lequel entre le raccord de canal d'aspiration et le dispositif d'aspiration (18) est agencée ou formée une articulation (46) pour permettre un mouvement de déplacement du raccord de canal d'aspiration par rapport au dispositif d'aspiration (18), et dans lequel il est prévu un dispositif de blocage (102) pour bloquer, par adhérence et/ou complémentarité de formes, l'articulation (46) dans au moins une position de blocage,
**caractérisé en ce que** l'articulation (46) définit au moins un axe d'articulation (60), **en ce que** l'articulation (46) comprend des premier et deuxième éléments d'articulation (50, 54), qui sont en prise réciproque, interagissent les uns avec les autres, et qui, dans une position de réglage, peuvent pivoter autour dudit au moins un axe d'articulation (60), **en ce que** le dispositif de blocage (102) comprend un mécanisme de verrouillage (104) avec des premier et deuxième éléments de verrouillage (106, 108), qui sont en prise réciproque dans au moins une position de verrouillage et sont hors de prise dans la position de réglage, **en ce que** les premier et deuxième éléments de verrouillage (106, 108) sont associés d'une part au premier élément d'articulation (50) et d'autre part au deuxième élément d'articulation (54), et **en ce que** dans ladite au moins une position de verrouillage, les premier et deuxième éléments d'articulation (50, 54) sont maintenus l'un contre l'autre de manière non mobile, **en ce que** le mécanisme de verrouillage (104) comporte au moins un élément de précontrainte (128), qui, dans une position de base du mécanisme de verrouillage (104), maintient les premier et deuxième éléments de verrouillage (106, 108) dans la position de verrouillage, et **en ce que** l'élément de précontrainte (128) est agencé ou formé sur le premier ou le deuxième élément d'articulation (50, 54) ou bien sur le premier ou le deuxième élément de verrouillage (106, 108).

4. Appareil d'aspiration de surfaces dures selon la revendication 3, **caractérisé en ce que**
a) l'appareil d'aspiration de surfaces dures comprend une buse d'aspiration, **en ce que** la buse d'aspiration (30) présente une ouverture d'aspiration (40) à laquelle se raccorde un canal d'aspiration (36) dont l'extrémité de canal d'aspiration (38), qui est située à l'opposé de l'ouverture d'aspiration (40), est reliée ou peut être reliée au raccord de canal d'aspiration,
la buse d'aspiration (30) comprenant notamment une lèvre de raclage (42) avec un bord de lèvre de raclage (62) et une lèvre d'appui (44) avec un bord de lèvre d'appui, et la lèvre de raclage (42) et la lèvre d'appui (44) définissant entre elles l'ouverture d'aspiration (40),
et/ou
b) l'appareil d'aspiration de surfaces dures comporte un boitier (16) dans lequel est agencé ou réalisé le dispositif d'aspiration (18), la buse d'aspiration (30) étant couplée au boitier (16) dans une position de travail, et séparée du boitier (16) dans une position de séparation,
et/ou
c) l'appareil d'aspiration de surfaces dures est réalisé sous la forme d'un aspirateur de vitres de fenêtre (194).

5. Buse d'aspiration ou appareil d'aspiration de surfaces dures selon l'une des revendications précédentes, **caractérisé en ce que**
a) l'ouverture d'aspiration (40) est d'une configuration rectiligne ou courbe au moins par secteurs,
et/ou
b) ledit au moins un axe de pivotement (60) s'étend parallèlement ou transversalement, notamment perpendiculairement à l'ouverture d'aspiration (40).

6. Buse d'aspiration ou appareil d'aspiration de surfaces dures selon l'une des revendications précédentes, **caractérisé en ce que** l'articulation (46)
a) est réalisée sous la forme d'une articulation à rotule,
et/ou
b) comprend un palier de pivotement (64).

7. Buse d'aspiration ou appareil d'aspiration de surfaces dures selon l'une des revendications précédentes, **caractérisé en ce que** le mécanisme de verrouillage (104) est réalisé sous la forme d'un mécanisme de réglage à encliquetage (110) avec de premier et deuxième éléments d'encliquetage (112, 114), qui forment les premier et deuxièmes éléments de verrouillage (106, 108),
les premier et deuxième éléments d'encliquetage (112, 114) comprenant notamment au moins une rangée de dents (118) présentant au moins une dent d'encliquetage (116).

8. Buse d'aspiration ou appareil d'aspiration de surfaces dures selon l'une des revendications précédentes, **caractérisé en ce que**
a) les premier et deuxième éléments de verrouillage (106, 108) peuvent être transférés de la position de verrouillage à la position de réglage, à l'encontre de l'action de l'élément de précontrainte (128),
et/ou
b) l'élément de précontrainte (128) est réalisé sous la forme d'un ressort, notamment sous la forme d'un ressort à lame (130).

9. Buse d'aspiration ou appareil d'aspiration de surfaces dures selon l'une des revendications précédentes, **caractérisé en ce que** le dispositif de blocage (102) comprend un mécanisme de serrage (152) avec de premier et deuxième éléments de serrage (154, 156), qui interagissent mutuellement pour prédéfinir une force de réglage nécessaire au réglage de l'articulation (46) .

10. Buse d'aspiration ou appareil d'aspiration de surfaces dures selon la revendication 9, **caractérisé en ce que**
a) les premier et deuxième éléments de serrage (154, 156) sont agencés ou réalisés de manière à pouvoir se déplacer les uns par rapport aux autres,
et/ou
b) une force de serrage agissant entre les premier et deuxième éléments de serrage (154, 156) peut être modifiée selon des pas définis ou de manière continue,
et/ou
c) les premier et deuxième éléments de serrage (154, 156) sont, dans au moins une position de serrage, en prise réciproque et interagissent de manière telle, que les premier et deuxième éléments d'articulation (50, 54) soient maintenus de manière non mobile l'un par rapport à l'autre,
et/ou
d) les premier et deuxième éléments de serrage (154, 156) interagissent de manière telle dans la position de réglage de l'articulation (46), que les premier et deuxième éléments d'articulation (50, 54) soient mobiles l'un par rapport à l'autre à l'encontre de l'action d'une force de serrage des premier et deuxième éléments de serrage (154, 156), et/ou que les premier et deuxième éléments de serrage (154, 156) soient hors de prise réciproque dans la position de réglage.

11. Buse d'aspiration ou appareil d'aspiration de surfaces dures selon l'une des revendications 9 et 10, **caractérisé en ce que** le mécanisme de serrage (152) comprend au moins un élément de précontrainte (158), qui maintient les premier et deuxième éléments de serrage (154, 156) dans une position de base du mécanisme de serrage (152), dans ladite au moins une position de serrage.

12. Buse d'aspiration ou appareil d'aspiration de surfaces dures selon la revendication 11, **caractérisé en ce que**
a) les premier et deuxième éléments de serrage (154, 156) peuvent être transférés de la position de serrage à la position de réglage à l'encontre de l'action de l'élément de précontrainte (158),
et/ou
b) l'élément de précontrainte (158) est agencé sur ou réalisé, notamment d'un seul tenant, avec le premier ou deuxième élément d'articulation (50, 54) ou le premier ou deuxième élément de serrage (154, 156),
et/ou
c) l'élément de précontrainte (158) est réalisé sous la forme d'un ressort, notamment sous la forme d'un ressort à lame (130).

13. Buse d'aspiration ou appareil d'aspiration de surfaces dures selon l'une des revendications précédentes, **caractérisé par** un dispositif antiblocage (160) pour désactiver le dispositif de blocage (102), dans une position de désactivation,
le dispositif antiblocage (160) pouvant notamment être amené de la position de désactivation à une position d'activation pour activer le dispositif de blocage (102) .

14. Buse d'aspiration ou appareil d'aspiration de surfaces dures selon la revendication 13, **caractérisé en ce que** le dispositif antiblocage (160) comprend au moins un élément antiblocage (162) pour désactiver le dispositif de blocage (102) dans la position de désactivation, dans laquelle notamment
a) ledit au moins un élément antiblocage (162) peut être amené de la position de désactivation à la position d'activation pour activer le dispositif de blocage (102),
et/ou
b) ledit au moins un élément antiblocage (162) est agencé ou réalisé de manière mobile, notamment coulissante et/ou pivotante, sur la buse d'aspiration (30) ou sur l'appareil d'aspiration de surfaces dures (12),
et/ou
c) ledit au moins un élément antiblocage (162) est agencé ou réalisé de manière à interagir avec l'un des éléments de verrouillage (106; 108) et/ou avec l'un des éléments de serrage (154; 156) et/ou avec l'un des éléments de précontrainte (158), pour maintenir hors de prise réciproque les premier et deuxième éléments de verrouillage (106; 108) et/ou les premier et deuxième éléments de serrage (154; 156), dans la position antiblocage.

15. Buse d'aspiration ou appareil d'aspiration de surfaces dures selon l'une des revendications précédentes, **caractérisé en ce que** le dispositif de blocage (102) comprend au moins un élément d'actionnement (136) pour transférer le dispositif de blocage (102) de ladite au moins une position de blocage à la position de réglage, dans laquelle l'articulation (46) est mobile,
dans laquelle notamment ledit au moins un élément d'actionnement (136) est agencé ou réalisé de manière à interagir avec l'un des éléments de verrouillage (106, 108) et/ou avec l'un des éléments de serrage (154, 156) et/ou avec l'un des éléments de précontrainte (158), pour mettre hors prise les premier et deuxième éléments de verrouillage (106, 108) et/ou les premier et deuxième éléments de serrage (154, 156) en réponse à un actionnement.
